# EUROPÄISCHE PATENTSCHRIFT

(11) **EP 2 611 725 B1**
(45) Veröffentlichungstag und Bekanntmachung des Hinweises auf die Patenterteilung: **01.10.2014**
(21) Anmeldenummer: 11755293.5
(22) Anmeldetag: 26.08.2011
(51) Int. Cl.: B66F 9/075, B66F 9/08

(54) **FLURFÖRDERFAHRZEUG**
HANDLING VEHICLE
VÉHICULE DE MANUTENTION

(30) Priorität: 02.09.2010 DE 202010012161 U
(43) Veröffentlichungstag der Anmeldung: 10.07.2013
(73) Patentinhaber: SAE schaarschmidt analytic engineering GmbH, 84187 Weng (DE)
(72) Erfinder: SCHAARSCHMIDT, Erich, 84152 Mengkofen (DE)
(74) Vertreter: Patentanwälte Bressel und Partner mbB
(86) Internationale Anmeldenummer: PCT/EP2011/064707
(87) Internationale Veröffentlichungsnummer: WO 2012/028548

(56) Entgegenhaltungen:
- EP-A1- 2 263 966
- WO-A2-2006/124761
- DE-T2- 60 209 133
- JP-A- 2008 061 003
- KR-A- 20090 068 913
- US-A1- 2004 102 869
- US-A1- 2009 101 447

## Beschreibung

Die Erfindung betrifft ein Flurförderfahrzeug, insbesondere einen Gabelstapler, mit mindestens einem Hubmast und einem daran angeordneten vertikal zum Mast beweglichen Lastaufnahmemittelträger und einer im Bereich des Hubmastes angeordneten Antenne zur drahtlosen Kommunikation mit einem Identifikationssystem, insbesondere mit RFID-Transpondern nach dem Oberbegriff des Anspruchs 1. Die Antenneneinrichtung dient insbesondere zum Pulklesen von metallischen Behältern, Gitterboxen, Fässern usw.

Aus dem Stand der Technik sind derartige Fahrzeuge mit daran angeordneten Antenneneinrichtungen bereits bekannt. Diese Antennen sind aber nicht zum Pulklesen von Behältern geeignet.

Bekannt sind Lösungen für Gabelstapler, welche mehrere Antennen starr unter dem Stapler oder seitlich am Hubmast anordnen. Die damit erreichten Ergebnisse sind völlig unzureichend, da zum einen der Hubmast mit all seinen Anbauten als Hindernis wirkt und zum anderen die Entfernung zu den Ladungsträgern zu weit weg ist, da die Energiedichte sich bei entsprechender Entfernung zu stark vermindert.

Aus der DE 602 09 133 T2 ist bereits ein Gabelstapler-RFID-System bekannt, welches mindestens eine erste auf einem festen Abschnitt eines Mastes des Gabelstapler positionierte RFID-Antenne aufweist. Mindestens eine weitere Antenne ist auf dem bewegbaren Abschnitt des Lastaufnahmemittels angeordnet. Nachteilig daran ist, dass die Empfangsbedingungen nicht optimal sind, wenn die RFID-Tags an ganz unterschiedlichen Positionen angebracht sind.

Aus der DE 10 2005 016 276 A1 ist es bekannt eine Vorrichtung zur Kommunikation mit einem RFID-Transponder im Bereich des bewegbaren Gabelträgers anzuordnen.
Aus der DE 20 2005 005 409 U1 ist ebenfalls ein Flurförderzeug mit einem Lastaufnahmemittel bekannt. Hierbei wird offenbart Vorrichtungen zur drahtlosen Kommunikation mit einem RFID Transponder im Bereich der Lastgabeln, insbesondere einer vertikalen Seite einer Lastgabel, anzuordnen.

Ähnliche Anordnungen bzw. Verfahren werden in der DE 10 2005 024 882 A1 und der NL-A-9401 836 beschrieben. Diese Lehre wird auch in der Zeitschrift "Getränkeindustrie", 9/2009, S.124ff als derzeitiger Stand der Technik zur Palettenidentifikation beschrieben. Nachteilig an den oben beschrieben Stand der Technik ist, dass damit jeweils nur die Paletten, nicht aber die auf den Paletten angeordneten Behälter identifiziert werden können. Gestapelte Einheiten z. B. gestapelte Paletten, mehrere Paletten mit gestapelten Behältern oder gestapelte Gitterboxen, die mit RFID-Transpondern zu Einzelerkennung im Pulkverfahren ausgestattet sind, können aber optimal nur gelesen werden, wenn es gelingt die Antenne so zu positionieren, dass die Funkwellen ausgehend vom Strahlelement so nah wie möglich und ohne störende Hindernisse direkt den Pulk erreichen und durchdringen. Diese Aufgabe wird erfindungsgemäß durch die Merkmale des Anspruchs 1 gelöst. Vorteilhafte Weiterbildungen der Erfindung sind in den zugehörigen Ansprüchen enthalten.
Demnach bezieht sich die Erfindung auf ein Flurförderfahrzeug mit mindestens einem Hubmast und einem daran angeordneten vertikal zum Mast beweglichen Lastaufnahmemittelträger und einer im Bereich des Hubmastes angeordneten Antenne zur drahtlosen Kommunikation mit einem Identifikationssystem, insbesondere mit RFID-Transpondern, wobei die Antenne auf der Oberfläche der der Last zugerichteten Seite des Hubmastes angeordnet ist und als multiple Antenne mit beliebig vielen Strahlungselementen, die über die gesamte Hubmasthöhe verteilt angeordnet sind, ausgebildet ist. Die Antenne ist auf der Oberfläche der beiden Hubmaste angeordnet oder in die Oberfläche des Hubmastes integriert, wobei die Strahlungselemente linear und/oder zirkular polarisiert sind.

Vorteilhaft erstreckt sich die Antenne dabei maximal über die gesamte Hubmasthöhe und Hubmastbreite. Nach einem besonderen Merkmal der Erfindung ist vorgesehen, dass die Antenne beliebig viele Strahlungselemente umfasst, die über die gesamte Hubmasthöhe verteilt angeordnet sind. Dadurch wird eine optimale Platzierung der Antenne ohne Sichtbehinderung des Fahrers erreicht. Je näher eine Antenne an den zu identifizierenden Objekten (Transpondern) angeordnet ist, umso besser sind die erreichbaren Leseergebnisse. Die von den Strahlungselementen der Antenne ausgehenden Funkwellen können durch die erfindungsgemäße Anordnung ohne störende Hindernisse direkt den Pulk erreichen.

Dadurch, dass die Strahlungselemente linear polarisiert sind kann vorteilhaft eine bessere Strahlungsausbreitung z. B. durch die Lücken von auf den Paletten gestapelten Behältern, wie beispielsweise Gitterboxen erreicht werden. Durch die Hubbewegung sowie der Vielzahl von Strahlungselementen wird immer der optimale "Durchstrahlpunkt" durch die durch Lücken beabstandeten Behälter erreicht und zwar unabhängig von den Behälterbauhöhen. Nach einer Variante der Erfindung sind die Strahlungselemente kontinuierlich nacheinander durch eine elektronische Schaltung oder Steuerung aktivierbar. Nach einer anderen Variante werden die Strahlungselemente einzeln in einem zeitlichen Abstand durch eine elektronische Schaltung oder Steuerung aktiviert. Dadurch ist bei einem Ladevorgang immer sichergestellt, dass durch die zusätzliche Hubbewegung sich immer ein aktives Strahlungselement genau in der optimalen Position zu den Fußlücken der Behälter befindet.

Nachfolgend wird die Erfindung unter Bezugnahme auf die Zeichnungen beschrieben. Es zeigen
- Fig. 1: eine Seitenansicht einer schematisch vereinfachten Darstellung eines Flurförderfahrzeuges mit Beladung,
- Fig. 2: eine Vorderansicht des Fahrzeuges gemäß Fig. 1,
- Fig. 3: eine vereinfachte Darstellung einer Antenne mit einer Vielzahl von Strahlungselementen.

In den Fig. 1 und 2 werden ein Flurförderfährzeug, insbesondere ein Gabelstapler 1 mit einer Beladung in Form von mehreren übereinander gestapelten Gitterboxen 10 gezeigt. Die Lagen von Gitterboxen 10 sind durch die Behälterfußstücke 10a voneinander beabstandet. Die Gitterboxen sind mit RFID-Transpondern zur Einzelerkennung im Pulkverfahren ausgestattet. Der Gabelstapler 1 umfasst zwei Hubmaste 1.1,1.2 sowie einen daran angeordneten vertikal zu den Masten beweglichen Lastaufnahmemittelträger 1.3 mit zwei Lastgabeln 1.4, 1.5. Auf der zu den Gitterboxen 10 gerichteten Seite der Hubmaste sind über die gesamte Hubmasthöhe Antennen 20 angeordnet. Diese können auf der Oberfläche der Hubmaste 1.1, 1.2 angeordnet oder in die Oberfläche integriert sein. Die Antennen 20 können beliebig viele Strahlungselemente 20.1ₙ aufweisen. Durch diese Antennenanordnung wird es ermöglicht, dass immer der optimale "Durchstrahlpunkt" Antenne-Transponder durch die durch Fußlücken beabstandeten Behälter erreicht wird und zwar unabhängig von den Behälterbauhöhen.

Damit wird dem Grundprinzip, je näher eine Antenne an zu identifizierenden Objekten (Transponder) ist, umso besser sind die Leseergebnisse, voll entsprochen. Gestapelte Behälter z.B. Gitterboxen 10, die mit RFID-Transpondern ausgestattet wie in den Zeichnungen dargestellt, können optimal gelesen werden, wenn die Antenne 20 so positioniert wird, dass die Funkwellen ausgehend vom Strahlelement 20.1ₙ so nah wie möglich und ohne störende Hindernisse direkt den Pulk erreichen und durchdringen können.

Bekannte Lösungen für Stapler, bei welchen 4 Antennen starr vor dem Hubmast seitlich und in Kabinennähe angeordnet sind, zeigen völlig unzureichende Ergebnisse, da zum einen der Hubmast mit allen seinen Anbauten als sehr großes Hindernis wirkt und zum anderen die Entfernung zu den Ladungsträgern zu weit ist, weil die Energiedichte mit der Entfernung stark abnimmt. Bevorzugt wird der UHF-Frequenzbereich, HF oder LF eingesetzt. Die Antennenbreite wird vorzugsweise schmal gewählt, d.h. ca. 200 mm analog Hubmastbreite damit keine Sichtbehinderung des Fahrers erfolgt. Die Antennenlänge kann analog zur Hubmasthöhe gestaltet werden. Die Antennen sind sehr flach (ca. 25 mm) damit für die Hubeinheit in der die Gabelzinken verankert kein Probleme entstehen. Es können beliebig viele Strahlelemente 20.1ₙ über die gesamte Hubmasthöhe bzw. Länge integriert werden. Es werden linear polarisierte Strahlelemente bevorzugt verwendet, weil die Strahlausbreitung durch die Behälterfußlücken besser ist. Durch die Hubbewegung und aufgrund mehrerer Strahlelemente 20.1ₙ wird immer der optimale "Durchstrahlpunkt" durch die Behälterfußlücken erreicht, unabhängig von unterschiedlichen Behälterhöhen. Die Strahlelemente 20.1ₙ werden nacheinander durch eine elektronische Schaltung/Steuerung separat oder durch den zugehörigen Reader selbst nur einzeln im zeitlichen Abstand z.B. einer Viertelsekunde aktiviert. Somit ist bei einem Ladevorgang immer sichergestellt, dass durch die zusätzliche Hubbewegung sich immer ein aktives Strahlelement genau in der optimalen Position zur Behälterfußlücke befindet. Idealerweise können die Antennenstrahler bei neuen Staplermodellen direkt in den Hubmast 1.1, 1.2 integriert werden. Ob mehrere Strahlelemente oder ein Strahlelement, welches mechanisch, elektrisch oder pneumatisch am oder im Hubmast bewegt wird ist dabei egal.

## Patentansprüche

1. Flurförderfahrzeug (1) mit mindestens einem Hubmast (1.1, 1.2) und einem daran angeordneten, vertikal zum Mast beweglichen Lastaufnahmemittelträger (1.3) und einer im Bereich des Hubmastes angeordneten Antenne (20) zur drahtlosen Kommunikation mit einem Identifikationssystem, insbesondere mit RFID-Transpondern, wobei die Antenne (20) auf der Oberfläche der der Last zugerichteten Seite des Hubmastes (1.1, 1.2) angeordnet ist und als multiple Antenne mit beliebig vielen Strahlungselementen (20.1ₙ), die über die gesamte Hubmasthöhe verteilt angeordnet sind, ausgebildet ist, **dadurch gekennzeichnet, dass** die Antenne (20) auf der Oberfläche der beiden Hubmaste (1.1,1.2) angeordnet ist oder in die Oberfläche des Hubmastes (1.1, 1.2) integriert ist und die Strahlungselemente (20.1 ₙ) linear und/oder zirkular polarisiert sind.

2. Flurförderfahrzeug nach Anspruch 1, **dadurch gekennzeichnet, dass** die Antenne (20) maximal über die gesamte Hubmasthöhe verteilt angeordnet sind.

3. Flurförderfahrzeug nach einem der o. g. Ansprüche, **dadurch gekennzeichnet, dass** die Strahlungselemente (20.1ₙ) kontinuierlich nacheinander durch eine elektronische Schaltung oder Steuerung aktivierbar sind.

4. Flurförderfahrzeug nach einem der o. g. Ansprüche, **dadurch gekennzeichnet, dass** die Strahlungselemente (20.1ₙ) einzeln in einem zeitlichen Abstand durch eine elektronische Schaltung oder Steuerung aktivierbar sind.

## Claims

1. Industrial truck (1) having at least one lift mast (1.1, 1.2) and a load-bearingmeans carrier (1.3) arranged on the lift mast which can be moved vertically in relation thereto, and an antenna (20) which is arranged in the region of the lift mast, for wireless communication with an identification system, in particular with RFID transponders, wherein the antenna is formed with any desired number of radiation elements (20.1ₙ) which are arranged distributed over the entire height of the lift mast, **characterised in that** the antenna (20) is arranged on the surface of the two lift masts (1.1, 1.2), or is integrated into the surface of the lift mast (1.1, 1.2) and the radiation elements (20.1ₙ) are linear and/or circular polarized.

2. Industrial truck according to claim 1, **characterised in that** the antennae (20) are arranged as a maximum distributed over the entire lift mast height.

3. Industrial truck according to any one of the preceding claims, **characterised in that** the radiation elements (20.1ₙ) can be continually activated one after another by an electronic circuit or control unit.

4. Industrial truck according to any one of the preceding claims, **characterised in that** the radiation elements (20.1ₙ) can be activated at a time interval by an electronic circuit or control unit.

## Revendications

1. Véhicule de manutention (1) comprenant au moins un mât de levage (1.1, 1.2) et un support de moyen de logement de charge (1.3) disposé sur celui-ci et mobile de manière verticale par rapport au mât et une antenne (20) disposée dans la zone du mât de levage et servant à la communication sans fil avec un système d'identification, en particulier avec des transpondeurs RFID, sachant que l'antenne (20) est disposée sur la surface du côté, orienté vers la charge, du mât de levage (1.1, 1.2) et est réalisée sous la forme d'une antenne multiple équipée d'autant d'éléments de rayonnement (20.1ₙ) que souhaité, qui sont disposés de manière répartie sur la totalité de la longueur du mât de levage, **caractérisé en ce que** l'antenne (20) est disposée sur la surface des deux mâts de levage (1.1, 1.2) ou est intégrée dans la surface du mât de levage (1.1, 1.2), et **en ce que** les éléments de rayonnement (20.1ₙ) sont à polarisation linéaire et/ou circulaire.

2. Véhicule de manutention selon la revendication 1, **caractérisé en ce que** l'antenne (20) sont disposés de manière répartie au maximum sur toute la hauteur du mât de levage.

3. Véhicule de manutention selon l'une quelconque des revendications précédentes, **caractérisé en ce que** les éléments de rayonnement (20.1ₙ) peuvent être activés en continu les uns après les autres par un circuit ou une commande électronique.

4. Véhicule de manutention selon l'une quelconque des revendications précédentes, **caractérisé en ce que** les éléments de rayonnement (20.1ₙ) peuvent être activés séparément, de manière espacée dans le temps, par un circuit ou une commande électronique.
